# EUROPÄISCHE PATENTSCHRIFT

(11) **EP 1 687 501 B1**
(45) Veröffentlichungstag und Bekanntmachung des Hinweises auf die Patenterteilung: **07.11.2007**
(21) Anmeldenummer: 04720603.2
(22) Anmeldetag: 15.03.2004
(51) Int. Cl.: E05C 1/16, E05C 9/08, E05B 65/44

(54) **SCHLOSS**
LOCK
SERRURE

(30) Priorität: 21.11.2003 DE 10361929
(43) Veröffentlichungstag der Anmeldung: 09.08.2006
(73) Patentinhaber: KARL SIMON GmbH & Co. KG, 78733 Aichhalden (DE)
(72) Erfinder: BANTLE, Ulrich, 72186 Empfingen (DE); ESCHLE, Jürgen, 78733 Aichhalden (DE)
(74) Vertreter: Fleck, Hermann-Joseph
(86) Internationale Anmeldenummer: PCT/EP2004/002669
(87) Internationale Veröffentlichungsnummer: WO 2005/052291

(56) Entgegenhaltungen:
- CH-A- 200 955
- CH-A- 436 018
- DE-A- 4 440 804
- FR-A- 2 199 791
- GB-A- 527 971
- GB-A- 626 302
- GB-A- 1 554 731
- US-A1- 2003 090 113

## Beschreibung

Die Erfindung betrifft ein Schloss, das für rechts oder links angeschlagene Türen verwendbar ist, mit einer in einem Gehäuse untergebrachten, von außen mit einem Betätigungselement verstellbaren Nuss, mit der über ein Verstellglied ein Riegel zwischen einer aus dem Gehäuse ausgeschobenen Schließstellung und einer in das Gehäuse eingeschobenen Offenstellung bewegbar ist.

Ein derartiges Schloss ist aus der DE 195 41 944 C1 bekannt.

Bei diesem Schloss ist ein verstellbares Blockierstück verwendet. Dieses kann derart umgestellt werden, dass entsprechend der Links-/ Rechtsverwendungsart der Nuss in ihrer Drehrichtung umgesteuert wird. Damit kann ein Benutzer abhängig von der gewählten Anschlagart der Tür vor der Schlossmontage das Schloss einstellen.

Es sind weiterhin im Stand der Technik Fallenschlösser bekannt. Diese weisen einen Riegel auf, der gegen die Vorspannung einer Feder verstellt werden kann. Insbesondere ist ein Schloss gemäss dem Oberbegriff von Anspruch 1 aus der GB 1 554 731 A bekannt.

Es ist Aufgabe der Erfindung die Funktionalität eines Schlosses der eingangs erwähnten Art zu erweitern.

Diese Aufgabe wird durch die Merkmale des kennzeichnenden Teils des Anspruchs 1 gelöst.

Der Riegel oder die Nuss ist somit über eine Drehstange direkt oder mittelbar an eine Riegelanordnung angekoppelt. Dabei wird ein geringer baulicher Aufwand und gleichzeitig eine hohe Betriebszuverlässigkeit dann dadurch erreicht , dass die Drehstange mittels eines mit der Drehstange gekoppelten Antriebselementes ein weiterer Riegel verstellbar ist, dass der weitere Riegel in einem Riegelgehäuse gegen die Vorspannung eines Federelementes in seiner Schließstellung gehalten ist, und dass mittels des Antriebselementes der weitere Riegel gegen die Federvorspannung verstellbar ist.

Gemäß einer bevorzugten Erfindungsausgestaltung ist es vorgesehen, dass das Verstellglied der Nuss zwei Stellglieder aufweist, die an jeweils einer Steuerkurve des ersten Riegels anliegen und dort in der Schließstellung des Riegels federvorgespannt abgestützt sind. Über die Feder kann die Nuss bzw. die Stellglieder in einer vorbestimmten Ausgangslage gehalten werden. Damit läßt sich insbesondere die Nuss in der Schließstellung des Riegels in einer definierten Ausgangslage halten. Ein mit der Nuss gekoppelter Griff ist dann ebenfalls in einer Ausgangslage gehalten. Über die Vorspannung der Feder wird zusätzlich auch mit geringem baulichen Aufwand eine spielfreie Einstellung des Riegels erreicht.

Dabei kann es insbesondere vorgesehen sein, dass die Feder den ersten Riegel gegen die als Anschläge dienenden Stellglieder in seiner vorgespannten Stellung hält. Die Feder übernimmt dann eine Doppelfunktion. Zum einen dient sie der Riegelabstützung. Zum anderen wird die Nuss mit der Feder in der Ausgangslage gehalten.

Um sowohl bei Links- als auch Rechtsanschlag vergleichbare Kräfte- und/oder Verstelleigenschaften am Schloss zu verwirklichen, kann es vorgesehen sein, dass die beiden Steuerkurven symmetrisch zu einer von der Vorschubrichtung des ersten Riegels und der Drehachse der Nuss aufgespannten Ebene angeordnet sind. Die symmetrische Schlossausführung ermöglicht dann auch einen einfachen Schlossaufbau. Eine leichte, insbesondere automatisierte Montierbarkeit des Schlosses ergibt sich dann, wenn vorgesehen ist, dass das Gehäuse eine Federaufnahme aufweist, in die die Feder in einer ersten Vorspannposition einlegbar ist, und dass der erste Riegel einen Mitnehmer aufweist, der die Feder in der der Schließstellung zugeordneten zweiten Vorspannposition hält.

Eine denkbare alternative Ausführungsform kann dadurch gekennzeichnet sein, dass die Nuss bei in das Gehäuse eingeschobenem ersten Riegel an einem Federlement abgestützt ist. Mit der Feder kann die Nuss unabhängig vom Riegel selbständig von der Offenin die Schließposition überführt werden.

Der Teileaufwand kann insbesondere dann gering gehalten werden, wenn vorgesehen ist, dass der erste Riegel oder die Nuss zwei baugleiche Riegelanordnungen mit je einer Drehstange antreibt.

Die Erfindung wird im Folgenden anhand eines in den Zeichnungen dargestellten Ausführungsbeispieles näher erläutert. Es zeigen:
- Fig. 1: ein Schloss in Rückansicht und entlang dem in Fig. 2 dargestellten Schnittverlauf,
- Fig. 2: das Schloss entlang dem in Fig. 1 gezeigten Schnittverlauf,
- Fig. 3: ein Schloss mit einer Riegelanordnung in perspektivischer Darstellung und
- Fig. 4: die Anordnung gem. Fig. 3, jedoch in einer veränderten Schließstellung.

In der Fig. 1 ist ein Schloss gezeigt, bei dem in einem Gehäuse 10 ein Riegel 20 untergebracht ist. Der Riegel 20 weist eine Schließzunge 21 auf, die durch eine Öffnung 13 aus dem von dem Gehäuse 10 umschlossenen Aufnahmeraum 11 ragt. Der Riegel 20 ist auf zwei im Aufnahmeraum 11 angeordneten stegartigen Führungen 12 gelagert und kann auf diesen in der Bildebene zwischen einer Offenstellung und einer Schließstellung versetzt werden. Dabei bewegt sich auch die Schließzunge 21 zwischen diesen Stellungen in das Gehäuse 10 bzw. aus dem Gehäuse 10 heraus. Wie die Fig. 2 erkennen läßt, ist der Riegel 20 in dem Aufnahmeraum 11 zwischen den Führungen 12 und einem den Aufnahmeraum 11 verschließenden Deckel 16 geführt. Der Riegel 20 weist im Anschluss an die Schließzunge 21 ein Basisteil 26 auf, an das zwei seitliche Ansätze 22 angeformt sind. Jeder dieser Ansätze 22 ist mit einem Steg 24.1 ausgestattet, der je eine Steuerkurve 24 bildet.

An den Steuerkurven 24 liegt jeweils ein Stellglied 32 einer Nuss 30 an. Die Stellglieder 32 sind fingerartig ausgebildet und einteilig an die Nuss 30 angeformt. Die Nuss 30 ist in dem Gehäuse 10 drehbar um die in Fig. 1 gezeigte Drehachse 27 gelagert. Hierzu weist die Nuss 30 zwei Lageransätze 34 auf, von denen einer in einer Lageraufnahme des Deckels 16 und der andere im Boden des Gehäuses 10 gelagert ist. Die Nuss 30 weist eine Vierkant-Griffaufnahme 31 auf. In diese kann eine Vierkant eines Griffes (in der Zeichnung nicht dargestellt) durch eine entsprechende Öffnung 17 des Deckels 16 hindurchgesteckt und mit der Nuss 30 verbunden, bspw. verrastet werden.

Die Nuss 30 durchfaßt mit einem Mittelstück 15 einen Durchbruch 23 im Riegel 20. Dieser ist langlochartig ausgebildet, so dass die Nuss 30 den Versatz des Riegels 20 zwischen der Offen- und der Schließstellung nicht behindert. In diesen Endstellungen begrenzt das Mittelstück 15 jedoch den Versatz des Riegels 20 indem es an den Langloch-Enden anschlägt. Wie die Fig. 1 weiter erkennen läßt, ist die Nuss 30 symmetrisch zu der von der Drehachse 27 und der Verschieberichtung des Riegels 20 aufgespannten Ebene ausgebildet. Ebenso sind die Steuerkurven 24 symmetrisch zu dieser Ebene angeordnet.

Wie die Fig. 2 erkennen läßt, ist im Bereich des Bodens des Gehäuses 10 eine Federaufnahme 14 gebildet. In diese ist eine Feder 19, vorliegend eine Schraubenfeder eingelegt. Die Feder 19 ist zwischen zwei Federanschlägen 14.1 in einer ersten Vorspannposition gehalten. Der Riegel 20 weist einen Mitnehmer 25 auf, der durch eine Aussparung in dem zugewandten Federanschlag 14.1 hindurchgreift und mit der Stirnseite der Feder 19 in Kontakt steht. Dabei spannt die Feder 19 den Riegel 20 über den Mitnehmer 25 vor. Über die Steuerkurven 24.1 des Riegels 20 ist damit auch die Nuss 30 an deren Stellglieder 32 vorgespannt gehalten. Die Nuss 30 kann mittels des nicht dargestellten Griffes aus ihrer in der Fig. 1 dargestellten Schließstellung des Schlosses zugeordneten Ausgangsposition im oder gegen den Uhrzeigersinn verdreht werden. Bei einer Verdrehung der Nuss 30 gleitet das jeweilige Stellglied 32 auf der zugeordneten Steuerkurve 24.1 auf. Dabei schont eine endseitige Verrundung 33 die Steuerkurve 24.1. Über das Stellglied 32 wird der Riegel 20 in das Gehäuse 10 eingezogen. Der Riegel 20 spannt über seinem Mitnehmer 25 die Feder 19 beim Riegelversatz vor. Wenn das Mittelstück 15 an dem Ende des langlochartigen Durchbruches 23 anschlägt, steht der Riegel 20 in der Offenstellung.

Der Riegel 20 kann wieder in die Schließstellung überführt werden, wenn der Griff/die Nuss 30 entlastet wird. Dann schiebt die Feder 19 den Riegel 20 zurück. Dabei wird gleichzeitig auch die Nuss 30 in Ihre Ausgangslage zurückgebracht.

Das Schloss ist als Fallenschloss ausgebildet. Dementsprechend kann die Schließzunge 21 über eine Auslenkschräge 21.1 an einer Schlossfalle ausgelenkt werden. Dann wird der Riegel 20 gegen die Wirkung der Feder 19 in das Gehäuse 10 eingeschoben. Damit dabei die Nuss 30 keine undefinierte Lage einnimmt, ist ein zusätzliches, in der Zeichnung nicht dargestelltes Federelement verwendet, das die Nuss 30 in der in der Fig. 1 gezeigten Ausgangslage vorgespannt hält.

Ein solches Federelement 40 ist in den Fig. 2 und 3 dargestellt. Das in diesen Zeichnungen dargestellte Schloss ist in Aufbau und Funktion im Wesentlichen identisch zu dem in den Fig. 1 und 2 gezeigten Schloss. Auf die Unterschiede und die erweiterten Schlossfunktionalitäten soll im Folgenden näher eingegangen werden.

Das Federelement 40 ist als Drehfeder ausgebildet. Sie weist zwei Federarme 41 a und 41 b auf. Diese stützen sich federvorgespannt im Bereich ihrer freien Enden an Anschlägen 42 des Gehäuses 10 ab. Die beiden Federarme 41 a, 41 b sind im Winkel zueinander angeordnet und überkreuzen sich. Im Bereich des Kreuzungspunktes ist ein Ansatz 35 der Nuss 30 angeordnet. In der in Fig. 3 gezeigten Schließstellung liegt der Ansatz 35 an einem oder an beiden Federarmen 41 a, 41 b an, so dass die Nuss in der gezeigten Lage gehalten ist. Wenn nun die Nuss 30 zum Überführen des Schlosses von der Schließ- in die Öffnungsstellung verdreht wird, bewegt der Ansatz 35, abhängig von der Drehrichtung der Nuss 30, einen der beiden Federarme 41a, 41b aus der in Fig. 3 gezeigten Ausgangsstellung. Dabei wird der jeweilige Federarm 41 a, 41 b vom zugeordneten Anschlag 42 abgehoben, wie dies die Fig. 4 zeigt. Das Federelement 40 wird dann gespannt, bis der Federarm 41 a, 41 b an einem gehäusefesten Anschlag 37 die Drehbewegung der Nuss 30 begrenzt. Diese Schloss-Stellung ist in der Fig. 4 dargestellt. Dabei ist auch der Riegel 20 vollständig in das Gehäuse 10 eingefahren. Wenn nun die mittels eines Griffes betätigte Nuss 30 wieder entlastet wird, verstellt sich dieses wieder unter dem Einfluss des Federelementes 40 selbsttätig in die in Fig. 3 gezeigte Rückstellposition.

Wie die Fig. 3 erkennen lässt, ist der Riegel 30 wie bei dem Schloss gem. Fig. 1 und 2 mittels eines Federelementes 19 entgegen der Öffnungsrichtung abgestützt, so dass es in der Schließstellung spielfrei gehalten ist.

Das in den Fig. 3 und 4 gezeigte Schloss ist erfindungsgemäss mit einem Drehstangenmechanismus versehen. Hierzu ist in zwei Lageraufnahmen 36 des Gehäuses 10 jeweils ein Antriebselement 50 drehbar gehalten. Dabei verläuft die Rotationsachse der Antriebselemente 50 in einer Ebene senkrecht zur Drehachse 27 der Nuss 20. Die Antriebselemente 50 greifen mit je einem Mitnehmer 51 in eine schlitzförmige Aufnahme, die in den Ansatz 22 des Riegels 20 eingebracht ist. Damit können die Mitnehmer 51 bei einem Versatz des Riegels 20 verstellt werden. Da die Mitnehmer exzentrisch zur Rotationsachse der Antriebselemente 50 angeordnet sind, lässt sich die Translationsbewegung des Riegels 20 in eine Rotationsbewegung des Antriebselementes 50 wandeln.

Die Antriebselemente 51 weisen Steckaufnahmen auf, die durch eine Öffnung im Gehäuse 10 zugänglich sind. In dieser kann eine im Querscnitt unrunde Drehstange 52 eingesetzt werden

An die Drehstange 52 ist, dem Schloss abgekehrt, eine Riegelanordnung angekoppelt. Diese weist einen linear zwischen einer Öffnungs- und einer Schließstellung verstellbaren Riegel 62 auf. Diese ist in Führungen eines Riegelgehäuses 60 verstellbar. Der Riegel 62 ist mit einem Federelement 61 in der in Fig. 3 gezeigten Position vorgespannt gehalten. Er kann entgegen der Federkraft in das Riegelgehäuse 60 eingeschoben werden.

Der Riegel 62 weist seitlich Aufnahmen 63 auf, in die Mitnehmer 51 von Antriebselementen 50 eingreifen. Die Antriebselemente 50 sind identisch zu den vorerwähnten im Schlossgehäuse 10 eingesetzten Antriebselementen 50. Sie sind in Lagern des Riegelgehäuses 60 drehbar untergebracht. Mit einem der beiden Antriebselemente 50 ist die Drehstange 52 gekoppelt. Das zweite Antriebselement 50 kann verwendet werden, wenn die Riegelanordnung auf der gegenüberliegenden Seite des Schlosses eingesetzt werden soll, oder wenn von beiden im Gehäuse 10 gehaltenen Antriebselementen 50 je eine Drehstange 52 angetrieben werden soll. Dann können baugleiche Riegelanordnungen verwendet werden.

Wie die Zeichnungen gem. Fig. 3 und 4 weiter erkennen lassen, weist der Riegel 62 eine Auslenkschräge 64 auf. Diese hat die gleiche Funktion, wie die des Riegels 20. Das Riegelgehäuse 60 kann mit einem Deckel verschlossen werden. Dieser dient gleichzeitig als Führung für den Riegel 62 und er begrenzt diesen Versatz an einem Anschlag 65.

Die Riegelanordnung kann mittels der Drehstange 52 von dem in Fig. 3 gezeigten Schließzustand in den gemäß Fig. 4 gezeigten Öffnungszustand überführt werden. Dabei zieht der Mitnehmer 51 den Riegel in das Riegelgehäuse 60 ein. Bei einer Entlastung der Nuss 30 wird, wie oben beschrieben, die Nuss und gleichzeitig auch der Riegel 20 in die Ausgangslage zurück bewegt. Dabei wird die Drehstange 52 auch zurückgedreht und der Riegel 62 freigegeben. Dieser kann dann wieder von dem Federelement 61 in seine in Fig. 1 gezeigte Ausgangslage zurückbewegt werden.

## Patentansprüche

1. Schloss, das für rechts oder links angeschlagene Türen verwendbar ist, mit einer in einem Gehäuse (10) untergebrachten, von außen mit einem Betätigungselement verstellbaren Nuss (30), mit der über ein Verstellglied ein erster Riegel (20) zwischen einer aus dem Gehäuse (10) ausgeschobenen Schließstellung und einer in das Gehäuse (10) eingeschobenen Offenstellung bewegbar ist, wobei der Riegel (20) gegen die Vorspannung einer Feder (19) in der Schließstellung gehalten ist, und
wobei die Nuss (30) in der Schließstellung bei ausgeschobenem Riegel (20) wahlweise im oder entgegen dem Uhrzeigersinn verstellbar ist, um den Riegel (20) in die Offenstellung zu versetzen,
**dadurch gekennzeichnet,**
**dass** der Riegel (20) oder die Nuss (30) über eine Drehstange (52) direkt oder mittelbar an eine Riegelanordnung angekoppelt ist,
**dass** mittels der Drehstange (52) über ein mit der Drehstange (52) gekoppeltes Antriebselement (50) ein weiterer Riegel (62) verstellbar ist, und
**dass** der weitere Riegel (62) in einem Riegelgehäuse (60) gegen die Vorspannung eines Federelementes (61) in seiner Schließstellung gehalten ist, und
**dass** mittels des Antriebselementes (50) der weitere Riegel (62) gegen die Federvorspannung verstellbar ist.

2. Schloss nach Anspruch 1,
**dadurch gekennzeichnet,**
**dass** das Verstellglied der Nuss (30) zwei Stellglieder (32) aufweist, die an jeweils einer Steuerkurve (24) des ersten Riegels (20) anliegen und dort in der Schließstellung des Riegels (20) federvorgespannt abgestützt sind.

3. Schloss nach Anspruch 2,
**dadurch gekennzeichnet,**
**dass** die Feder (19) den ersten Riegel (20) gegen die als Anschläge dienenden Stellglieder (32) in seiner vorgespannten Stellung hält.

4. Schloss nach einem der Ansprüche 2 oder 3,
**dadurch gekennzeichnet,**
**dass** die beiden Steuerkurven (24) symmetrisch zu einer von der Vorschubrichtung des ersten Riegels (20) und der Drehachse der Nuss (30) aufgespannten Ebene angeordnet sind.

5. Schloss nach einem der Ansprüche 1 bis 4,
**dadurch gekennzeichnet,**
**dass** das Gehäuse (10) eine Federaufnahme (14) aufweist, in die die Feder (19) in einer ersten Vorspannposition einlegbar ist, und dass der erste Riegel (20) einen Mitnehmer (25) aufweist, der die Feder (19) in der der Schließstellung zugeordneten zweiten Vorspannposition hält.

6. Schloss nach einem der Ansprüche 1 bis 5,
**dadurch gekennzeichnet,**
**dass** die Nuss (30) bei in das Gehäuse (10) eingeschobenem ersten Riegel (20) an einem Federlement abgestützt ist.

7. Schloss nach einem der Ansprüche 1 bis 6,
**dadurch gekennzeichnet,**
**dass** der erste Riegel (20) oder die Nuss (30) zwei baugleiche Riegelanordnungen mit je einer Drehstange (52) antreibt.

## Claims

1. Lock which is usable for right or left hung doors, comprising a latch (30), which is accommodated in a housing (10) and is adjustable from outside with an actuating element and with which, via an adjusting member, a first bolt (20) can be moved between a closed setting, slid out of the housing (10), and an open setting, slid into the housing (10), wherein the bolt (20) is held in the closed setting against the pretensioning of a spring (19), and wherein the latch (30) in the closed setting, with the bolt (20) slid out, can be optionally adjusted in the clockwise or anticlockwise direction in order to transfer the bolt (20) into the open setting,
**characterized in that**
the bolt (20) or the latch (30) is attached by a turning bar (52) directly or indirectly to a bolt arrangement,
**in that**, by means of the turning bar (52), via a drive element (50) coupled to the turning bar (52), a further bolt (62) can be adjusted, and
**in that** the further bolt (62), in a bolt housing (60), is held in its closed setting against the pretensioning of a spring element (61), and
**in that**, by means of the drive element (50), the further bolt (62) can be adjusted counter to the spring pretensioning.

2. Lock according to Claim 1, **characterized in that** the adjusting member of the latch (30) has two control elements (32), which bear against a respective control cam (24) of the first bolt (20) and are supported there, in the closed setting of the bolt (20), under spring pretensioning.

3. Lock according to Claim 2, **characterized in that** the spring (19) holds the first bolt (20), in its pretensioned setting, against the control elements (32) serving as stops.

4. Lock according to one of Claims 2 or 3, **characterized in that** the two control cams (24) are disposed symmetrically to a plane spanned by the direction of advancement of the first bolt (20) and the rotation axis of the latch (30).

5. Lock according to one of Claims 1 to 4, **characterized in that** the housing (10) has a spring holder (14), into which the spring (19) can be inserted in a first pretensioning position, and **in that** the first bolt (20) has a driver (25), which holds the spring (19) in the second pretensioning position assigned to the closed setting.

6. Lock according to one of Claims 1 to 5, **characterized in that** the latch (30), when the first bolt (20) is slid into the housing (10), is supported against a spring element.

7. Lock according to one of Claims 1 to 6, **characterized in that** the first bolt (20) or the latch (30) drives two structurally identical bolt arrangements, each having a turning bar (52).

## Revendications

1. Serrure, utilisable pour portes s'ouvrant à droite ou à gauche, comprenant un fouillot (30) logé dans un boîtier (10), réglable depuis l'extérieur par un élément de commande, qui permet de déplacer par l'intermédiaire d'un élément de réglage un premier pêne (20) entre une position de fermeture sortie du boîtier (10) et une position d'ouverture rentrée dans le boîtier (10), le pêne (20) étant maintenu dans la position de fermeture contre la précontrainte d'un ressort (19), et
dans laquelle le fouillot (30), dans la position de fermeture, lorsque le pêne (20) est sorti, peut être réglé au choix dans le sens horaire ou antihoraire afin de déplacer le pêne (20) dans la position d'ouverture,
**caractérisée en ce que**
le pêne (20) ou le fouillot (30) est couplé par l'intermédiaire d'une barre de torsion (52) directement ou indirectement à un agencement de pêne,
**en ce que** la barre de torsion (52) permet de régler un autre pêne (62) par l'intermédiaire d'un élément d'entraînement (50) couplé à la barre de torsion (52), et
**en ce que** l'autre pêne (62) est maintenu dans sa position de fermeture dans un boîtier de pêne (60) contre la précontrainte d'un élément de ressort (61), et
**en ce que** l'autre pêne (62) peut être réglé au moyen de l'élément d'entraînement (50) contre la précontrainte de ressort.

2. Serrure selon la revendication 1, **caractérisée en ce que** l'élément de réglage du fouillot (30) présente deux actionneurs (32) qui s'appliquent respectivement contre une came de commande (24) du premier pêne (20) et s'y trouvent en appui sous précontrainte de ressort dans la position de fermeture du pêne (20).

3. Serrure selon la revendication 2, **caractérisée en ce que** le ressort (19) maintient le premier pêne (20) dans sa position précontrainte contre les actionneurs (32) servant de butées.

4. Serrure selon la revendication 2 ou 3, **caractérisée en ce que** les deux cames de commande (24) sont disposées de façon symétrique à un plan fixé à partir d'une direction d'avance du premier pêne (20) et de l'axe de rotation du fouillot (30).

5. Serrure selon l'une quelconque des revendications 1 à 4, **caractérisée en ce que** le boîtier (10) présente un logement de ressort (14) dans lequel on peut poser le ressort (19) dans une première position de précontrainte, et **en ce que** le premier pêne (20) présente un tenon d'entraînement (25) qui maintient le ressort (19) dans la deuxième position de précontrainte attribuée à la position de fermeture.

6. Serrure selon l'une quelconque des revendications 1 à 5, **caractérisée en ce que** le fouillot (30) s'appuie sur un élément de ressort lorsque le premier pêne (20) est rentré dans le boîtier (10).

7. Serrure selon l'une quelconque des revendications 1 à 6, **caractérisée en ce que** le premier pêne (20) ou le fouillot (30) entraîne deux agencements de pêne de construction identique respectivement par une barre de torsion (52).
